# EUROPÄISCHE PATENTANMELDUNG

(11) **EP 0 499 914 A2**
(43) Veröffentlichungstag der Anmeldung: **26.08.1992**
(21) Anmeldenummer: 92102131.7
(22) Anmeldetag: 08.02.1992
(51) Int. Cl.: E03C 1/04, E03C 1/10

(54) **Wasserzapfarmatur mit Rücksaugsicherung**

(30) Priorität: 20.02.1991 DE 4105175
(71) Anmelder: FRIEDRICH GROHE AKTIENGESELLSCHAFT, D-58675 Hemer (DE)
(72) Erfinder: Ludewig, Hans-Jürgen, W-3260 Rinteln (DE)

(57) **Zusammenfassung**

Bei einer Wasserzapfarmatur mit einem an das Versorgungsleitungsnetz anschließbaren Gehäuse und einem als herausziehbare Schlauchbrause ausgebildeten Wasserauslaß, wobei zur Verhinderung des Rücksaugens von Brauchwasser über die Schlauchbrause eine Belüftungseinrichtung vorgesehen ist, ist zur Verhinderung des Auftretens von Tropfwasser und zur relativ unabhängigen Installation der Belüftungseinrichtung von der Zapfarmatur vorgeschlagen, daß die Belüftungseinrichtung als Baueinheit mit einer Belüftungskammer (2) in der Leitung (13) zum Wasserauslaß (151) angeordnet ist, wobei im oberen Bereich der Belüftungskammer (2) ein Wassereinlaß (21), lotrecht darunter im Boden ein als Strahlpumpe ausgebildeter Wasserauslaß (22) und seitlich neben dem Wassereinlaß (21) ein Belüftungseinlaß (23) von der Atmosphäre vorgesehen ist, dabei ist in dem Belüftungseinlaß (23) ein Rückschlagventil (24) eingesetzt, das einen Austritt von Fluid aus der Belüftungskammer (2) verhindert.

## Beschreibung

Die Erfindung betrifft eine Wasserzapfarmatur, insbesondere für Wasch- und/oder Spültische, mit einem an das Versorgungsleitungsnetz anschließbaren Gehäuse und einem als herausziehbare Schlauchbrause ausgebildeten Wasserauslaß, wobei zur Verhinderung des Rücksaugens von Brauchwasser über die Schlauchbrause eine Belüftungseinrichtung vorgesehen ist.
Aus den Druckschriften DE 36 03 503 A1 und DE 38 05 462 A1 ist eine derartige Einrichtung bekannt, wobei die Belüftungseinrichtung oberhalb des Wasch- und Spültisches in dem Gehäuse des Wasserzapfventils integriert ist, so daß das Gehäuse entsprechend groß ausfällt. Aus z.B. geschmacklichen Gründen wird jedoch häufig eine möglichst kleinbauende Wasserauslaufarmatur auf dem Waschtisch gewünscht. Darüber hinaus werden in verschiedenen Ländern nicht zwingend Belüftungseinrichtungen gefordert, so daß z.B. aus Preisgründen die Auslaufarmatur mit und ohne Belüftungseinrichtung anzubieten ist.
Ferner ist aus der Druckschrift DE 37 08 169 A1 für Haushaltsmaschinen eine Einrichtung zur Verhinderung des Rücksaugens von Brauchwasser bekannt, bei der in einem Gehäuse als Belüftungsglied ein rohrförmiger, elastischer Faltenbalg vorgesehen ist. Neben der Zu- und Ablauföffnung ist im Bodenbereich ein Leckwasserablaufstutzen vorgesehen, aus dem das Leckwasser separat abgeführt wird.

Der Erfindung liegt die Aufgabe zugrunde, eine zuverlässig arbeitende Belüftungseinrichtung zu schaffen, bei der Tropfwasser nicht austritt und die auch relativ unabhängig von der Wasserzapfarmatur, z.B. unter dem Wasch- oder Spültisch, installierbar ist.

Diese Aufgabe wird erfindungsgemäß dadurch gelöst, daß die Belüftungseinrichtung als Baueinheit mit einer Belüftungskammer in der Leitung zum Wasserauslaß angeordnet ist, wobei im oberen Bereich der Belüftungskammer ein Wassereinlaß, lotrecht darunter im Boden ein als Strahlpumpe ausgebildeter Wasserauslaß und seitlich neben dem Wassereinlaß ein Belüftungseinlaß von der Atmosphäre vorgesehen ist. Dabei ist in dem Belüftungseinlaß ein Rückschlagventil eingesetzt, das einen Austritt von Fluid aus der Belüftungskammer verhindert.
Weitere Ausgestaltungen der Erfindung sind in den Ansprüchen 2 bis 10 angegeben.

Mit der erfindungsgemäßen Vorrichtung wird mit äußerst einfachen Mitteln eine zuverlässig arbeitende Belüftungseinrichtung geschaffen. Das Tropf- oder Spritzwasser sammelt sich im Bodenbereich der Belüftungskammer. Durch die injektorartige Wasserführung in der Belüftungskammer wird es beim normalen Zapfvorgang in die Schlauchleitung gesaugt, so daß das Tropfwasser dann zusammen mit dem von der Wasserzapfarmatur zuströmenden Wasser über die Schlauchbrause abgegeben wird. Eine Verbindung zur Atmosphäre ist durch das Rückschlagventil unterbrochen. Lediglich sobald Unterdruck in der Belüftungskammer herrscht, wird unverzüglich das Rückschlagventil geöffnet, so daß ein Rücksaugen von Brauchwasser über die Schlauchbrause sicher unterbunden ist.
Als Rückschlagventil können die als sehr preiswert im Handel erhältlichen Membranlippenrückflußverhinderer (duck bill) eingesetzt werden, die auch einen sehr geringen Schwelldruck für die Lufteinströmung von der Atmosphäre aufweisen, wenn ein versorgungsseitiger, z.B. durch einen Defekt im Versorgungsnetz, Unterdruck entsteht.
Dadurch, daß die Belüftungskammer durch das Rückschlagventil von der Atmospäre getrennt ist, kann auch kein Saughebereffekt über die Schlauchleitung zur Schlauchbrause auftreten, da sich in der Belüftungskammer durch ein Rückströmen von Wasser der Druck entsprechend erhöht, so daß sich lediglich im Bodenbereich eine geringe Menge Wasser ansammeln kann, bis der Druck in der Belüftungskammer dem Druck der anstehenden Wassersäule entspricht.

Ausführungsbeispiele der Erfindung sind in der Zeichnung dargestellt und werden im folgenden näher beschrieben. Es zeigt
- Figur 1: eine Spültischanordnung in schematischer Darstellung;
- Figur 2: die in Figur 1 gezeigte Belüftungseinrichtung im Längsschnitt in vergrößerter Darstellung;
- Figur 3: ein anderes Ausführungsbeispiel einer Belüftungseinrichtung in Perspektivansicht;
- Figur 4: die in Figur 3 gezeigte Belüftungseinrichtung im Längsschnitt.

Der Einfachheit halber sind bei den Ausführungsbeispielen in der Zeichnung gleiche oder entsprechende Elemente mit jeweils gleichen Bezugszeichen versehen.
Bei dem in Figur 1 und 2 gezeigten Ausführungsbeispiel ist eine Wasserzapfarmatur 1 auf einem Spültisch 3 mit einem Spülbecken 31 angeordnet. Die Wasserzapfarmatur 1 wird dabei über Anschlußleitungen 11,12 mit Kalt- und Warmwasser aus dem Versorgungsleitungsnetz versorgt. Mit der Wasserzapfarmatur 1 kann durch Betätigung eines Griffs 16, der in zwei Freiheitsgraden bewegbar ist, wobei in einem ersten Freiheitsgrad das Mischungsverhältnis von Kalt- und Warmwasser und in einem zweiten Freiheitsgrad die Gesamtausflußmenge einstellbar ist, Mischwasser über einen Behälter 25, einer Schlauchleitung 14, einer Schlauchbrause 15 zugeführt werden.
Der Behälter 25 ist unterhalb des Spültisches 3 angeordnet und an einer starren Leitung 13 der Wasserzapfarmatur 1 mit einem Wassereinlaß 21 befestigt. Wie es aus Figur 2 ersichtlich ist, wird von dem Behälter 25 eine Belüftungskammer 2 umschlossen. An der oberen Stirnseite ist der Wassereinlaß 21 ausgebildet und mit einem düsenförmigen Mundstück 211 in die Belüftungskammer 2 eingeführt. Parallel neben dem Wassereinlaß 21 ist ein Belüftungseinlaß 23 mit einem Rückschlagventil 24 angeordnet. Der Belüftungseinlaß 23 ist mit einer Belüftungsleitung 231 verbunden, die in der Wasserzapfarmatur 1 oberhalb des Spültisches 3 im Bereich der Führung für die Schlauchleitung 14 mündet und die Verbindung zur Atmospäre herstellt. Lotrecht unter dem Wassereinlaß 21 ist ein Wasserauslaß 22 im Boden des Behälters 25 ausgebildet, an dem die Schlauchleitung 14 für die Schlauchbrause 15 angeschlossen ist. In der Belüftungskammer 2 ist zwischen dem Wassereinlaß 21 und dem Wasserauslaß 22 konzentrisch ein separater Trichter 26 angeordnet. Der Wassereinlaß 21 greift hierbei mit seinem Mundstück 211 mit Freiraum in die weite stirnseitige Öffnung des Trichters 26 ein, während die düsenartig verengte Stirnseite als Strahldüse im Wasserauslaß 22 mündet. Der Trichter 26 ist mittels Rippen 261 an der Wandung des Behälters 25 gehalten.
Der Behälter 25 kann aus Metall oder druckfestem Kunststoff hergestellt werden.

Die Wasserzapfarmatur hat folgende Funktionsweise:
Das in der Wasserzapfarmatur 1 erzeugte Mischwasser gelangt über die Leitung 13 in den Wassereinlaß 21. Das Wasser wird hiernach von dem Mundstück 211 als freier Strahl in den Trichter 26 und mit der als Strahldüse verengten Stirnseite des Trichters 26 ebenfalls als Freistrahl in den Wasserauslaß 22 abgegeben und über die Schlauchleitung 14 der Schlauchbrause 15 zugeführt, wo es über den als Brauseboden ausgebildeten Wasserauslaß 151 in das Spülbecken 31 etc. austreten kann.
Tritt während des Zapfvorgangs ein Unterdruck im Versorgungsleitungsnetz auf, so gelangt dieser Unterdruck über den Wassereinlaß 21 in die Belüftungskammer 2. Bei Unterdruck in der Belüftungskammer 2 wird das Rückschlagventil 24 von der Atmosphäre geöffnet, so daß nunmehr atmosphärische Luft über die Belüftungsleitung 231 in die Belüftungskammer 2 einströmen und von hier über den Wassereinlaß 21 dem Versorgungsleitungssystem zugeführt werden kann, so daß ein Rücksaugen von Brauchwasser aus dem Spülbecken 31 über die Schlauchleitung 14 unterbunden ist.

Das in Figur 4 gezeigte Ausführungsbeispiel unterscheidet sich zu dem in Figur 2 dargestellten im wesentlichen durch die Anordnung des Belüftungseinlasses 23. Bei dieser Anordnung ist eine besondere Belüftungsleitung nicht vorgesehen. Vielmehr ist der Belüftungseinlaß 23 in der Seitenwandung im oberen Bereich des etwa zylindrisch ausgebildeten Behälters 25 angeordnet und steht direkt mit der Atmosphäre in Verbindung. Zum Schutz gegenüber Verschmutzung etc. kann zusätzlich von der Stirnseite ein mit Abstand zur Mantelfläche angeordnete Schürze 252 ausgebildet sein, so daß eine Verschmutzung des Belüftungseinlasses 23 weitgehend ausgeschlossen ist. Der etwa zylindrische Behälter 25 ist dreiteilig ausgebildet und an den gestrichelt angedeuteten Teilungsfugen 251 zusammengesetzt. Die dichte Verbindung im Bereich der Teilungsfugen 251 kann durch Verschweißen, Kleben etc. hergestellt werden. Der Behälter 25 hat etwa einen Durchmesser von 30 mm und eine Länge von etwa 50 mm.

## Patentansprüche

1. Wasserzapfarmatur, insbesondere für Wasch- und/oder Spültische, mit einem an das Versorgungsleitungsnetz anschließbaren Gehäuse und einem als herausziehbare Schlauchbrause ausgebildeten Wasserauslaß, wobei zur Verhinderung des Rücksaugens von Brauchwasser über die Schlauchbrause eine Belüftungseinrichtung vorgesehen ist, dadurch gekennzeichnet, daß die Belüftungseinrichtung als Baueinheit mit einer Belüftungskammer (2) in der Leitung (13) zum Wasserauslaß (151) angeordnet ist, wobei im oberen Bereich der Belüftungskammer (2) ein Wassereinlaß (21), lotrecht darunter im Boden ein als Strahlpumpe ausgebildeter Wasserauslaß (22) und seitlich neben dem Wassereinlaß (21) ein Belüftungseinlaß (23) von der Atmosphäre vorgesehen ist, dabei ist in dem Belüftungseinlaß (23) ein Rückschlagventil (24) eingesetzt, das einen Austritt von Fluid aus der Belüftungskammer (2) verhindert.

2. Wasserzapfarmatur nach Anspruch 1, dadurch gekennzeichnet, daß der Belüftungseinlaß (23) etwa parallel neben dem Wassereinlaß (21) im Stirnseitenbereich angeordnet und mit einer Belüftungsleitung (231) verbunden ist, die bis oberhalb des maximal möglichen Wasserstands des Wasch- und/oder Spültisches (3) geführt ist.

3. Wasserzapfarmatur nach Anspruch 1, dadurch gekennzeichnet, daß der Belüftungseinlaß (23) etwa senkrecht im oberen Bereich einer etwa lotrechten Seitenwand der Belüftungskammer (2) angeordnet ist.

4. Wasserzapfarmatur nach einem der Ansprüche 1 bis 3, dadurch gekennzeichnet, daß der Bodenbereich um den Wasserauslaß (22) als Trichter geformt und der Wassereinlaß (21) als Strahldüse ausgebildet ist.

5. Wasserzapfarmatur nach einem der Ansprüche 1 bis 4, dadurch gekennzeichnet, daß der Wassereinlaß (21) konzentrisch in der weiten Öffnung eines separaten Trichters (26) in der Belüftungskammer (2) angeordnet und die düsenartig verengte Stirnseite des Trichters (26) als Strahldüse im Wasserauslaß (22) mündet.

6. Wasserzapfarmatur nach einem der Ansprüche 1 bis 5, dadurch gekennzeichnet, daß mehrere Belüftungseinlässe (23) mit Rückschlagventilen (24) vorgesehen sind.

7. Wasserzapfarmatur nach einem der Ansprüche 1 bis 6, dadurch gekennzeichnet, daß als Rückschlagventil (24) ein Membranlippenrückflußverhinderer (duck bill) eingesetzt ist.

8. Wasserzapfarmatur nach einem der Ansprüche 1 bis 7, dadurch gekennzeichnet, daß die Belüftungskammer (2) in einem Behälter (25) mit etwa kreisförmigem oder etwa quadratischem Querschnitt ausgebildet ist.

9. Wasserzapfarmatur nach einem der Ansprüche 1 bis 8, dadurch gekennzeichnet, daß eine Quadratseitenlänge oder der Durchmesser des Querschnitts des Behälters (25) etwa dem Fünffachen und die Länge oder die Höhe des Behälters (25) etwa dem Siebeneinhalbfachen des Durchmessers des Wassereinlasses (21) entspricht.

10. Wasserzapfarmatur nach einem der Ansprüche 1 bis 9, dadurch gekennzeichnet, daß der Behälter (25) wenigstens aus zwei Teilen zusammenfügbar ist, wobei der Behälter (25) an den Teilungsfugen (251) lösbar oder unlösbar, z.B. durch Klebung oder Schweißung, verbunden ist.
